# EUROPÄISCHE PATENTSCHRIFT

(11) **EP 1 201 577 B1**
(45) Veröffentlichungstag und Bekanntmachung des Hinweises auf die Patenterteilung: **07.12.2005**
(21) Anmeldenummer: 01122532.3
(22) Anmeldetag: 24.09.2001
(51) Int. Cl.: B65H 3/08, B65H 5/24, B65H 5/34, B65H 5/02

(54) **Einrichtung zum Zuführen von Bogen**
Sheet feeding device
Dispositif d'alimentation en feuilles

(30) Priorität: 25.10.2000 DE 10052772
(43) Veröffentlichungstag der Anmeldung: 02.05.2002
(73) Patentinhaber: Koenig & Bauer Aktiengesellschaft, 97080 Würzburg (DE)
(72) Erfinder: Hefftler, Victor, 01640 Coswig (DE); Diem, Guntram, 1210 Wien (AT)

(56) Entgegenhaltungen:
- EP-A- 0 313 868
- CH-A- 185 166
- DE-C- 3 544 359
- US-A- 3 831 930

## Beschreibung

Die Erfindung betrifft eine Einrichtung zum Zuführen von Bogen mit an einem Saugkopf zum taktweisen Vereinzeln der Bogen von einem Stapel angeordneten Trennsaugern, mit Transportsaugern zum Transportieren der Bogen in Bogenförderrichtung zu einem Bändertisch, der Transportbänder aufweist, durch die die Bogen schuppenförmig transportiert und nachfolgend einer bogenverarbeitenden Maschine zugeführt werden, mit einem Antrieb für den Saugkopf sowie einem Antrieb für die Transportbänder, der zur Beeinflussung der Fördergeschwindigkeit und damit des Staffelabstandes der Bogen umschaltbar ist.

Bei Vorrichtungen zum schuppenförmigen Zuführen von Bogen ist eine sogenannte Schuppung oder auch Staffelabstand vorgegeben, d.h. der Abstand von Bogen zu Bogen weist ein bestimmtes Maß auf. Diese konstante Schuppung bzw. dieser konstante Staffelabstand schränkte die Universalität der nachgeordneten bogenverarbeitenden Maschine ein.
Um die Schuppung zu verändern, ist es aus der EP 0 313 868 A2 bekannt, den Transportbändern einen Antrieb zuzuordnen, mit dem unterschiedliche Transportgeschwindigkeiten realisiert werden können. So können bei einer ersten Geschwindigkeit großformatige Bogen schuppenförmig und bei einer zweiten Geschwindigkeit, die doppelt so groß wie die erste Geschwindigkeit ist, kleinformatige Bogen als Einzelbogen angelegt werden.

Nachteilig ist, dass nur bei einer Geschwindigkeit und damit einem Staffelabstand eine Optimierung der Beschleunigungs- und Geschwindigkeitsverläufe der Transportbänder und Transportsauger und damit eine Optimierung der Übergabebedingungen zwischen den Transportbändern und den Transportsaugern möglich ist.
Damit kommt es bei einer anderen Geschwindigkeit und so geändertem Staffelabstand zu Früh-, Spät- oder Schiefbogen. Da die zur Verarbeitung gelangenden Bogen aus Karton, Kunststoff, Blech oder Papier bestehen können, besteht außerdem die Möglichkeit, dass Papierbogen bei der Übergabe beschädigt werden bzw. bei der Verarbeitung steifer Bogen die Transportsauger einem hohen Verschleiß unterliegen.

Aufgabe der Erfindung ist es, eine gattungsgemäße Einrichtung so zu verändern, dass bei jedem Staffelabstand optimale Bedingungen bei der Übergabe der Bogen von den Transportsaugern an die Transportbänder realisiert werden können.

Erfindungsgemäß wird die Aufgabe durch die Merkmale des Anspruchs 1 realisiert.
Durch die erfindungsgemäße Lösung ist es möglich, die Universalität von bogenverarbeitenden Maschinen zu erhöhen, indem der Staffelabstand verändert werden kann, wobei die Übergabebedingungen unabhängig vom jeweiligen Staffelabstand konstant bleiben.

Nachfolgend wird die Erfindung an einem Ausführungsbeispiel näher erläutert. In den zugehörigen Zeichnungen zeigen
- Fig. 1:: eine Einrichtung zum Zuführen von Bogen in der Seitenansicht
- Fig. 2:: das Wegschaubild der Transportbänder
- Fig. 3:: das Geschwindigkeitsschaubild der Transportbänder
- Fig. 4:: das Wegschaubild der Transportsauger
- Fig. 5:: das Geschwindigkeitsschaubild der Transportsauger
- Fig. 6:: den Überlagerungsgeschwindigkeitsverlauf des Antriebs für den Saugkopf
- Fig. 7:: den Drehzahlverlauf des Antriebs für den Saugkopf
- Fig. 8:: eine weitere Ausführungsform der Einrichtung gem. Fig. 1.

Die in Fig. 1 dargestellte Einrichtung zum Zuführen von Bogen besteht aus einem Bogenanleger 1, einem Bändertisch 2 sowie dem Bändertisch 2 zugeordneten Vordermarken 3. Der Bogenanleger 1 weist einen Saugkopf 4 mit Trennsaugern 5 und Transportsaugern 6 auf. Im Bogenanleger 1 ist ein aus Bogen 7 bestehender Bogenstapel 8 vorgesehen. Der in Bogenförderrichtung 10 dem Bogenanleger 1 nachgeordnete Bändertisch 2 weist ein Tischblech 9 sowie sich quer zu Bogenförderrichtung 10 erstreckende Bänderwalzen 11, 12 auf. Die Bänderwalzen 11, 12 werden von einem oder mehreren Transportbändern 13 umschlungen, die durch Umlenkrollen 14 und Spannrollen 15 geführt werden.
Die am dem Bogenanleger 1 abgewandten Ende des Bändertischs 2 vorgesehenen Vordermarken 3 können durch nicht dargestellte Mittel periodisch aus der in Fig. 1 dargestellten Position in eine Position unter dem Bändertisch 2 verbracht werden. Dem Bändertisch 2 sind weiterhin eine Schwinganlage 16 und eine Anlegtrommel 17 einer bogenverarbeitenden Maschine nachgeordnet sowie im Bereich des dem Bogenanleger 1 zugewandten Endes eine mit der Bänderwalze 11 korrespondierende Taktwalze 18 zugeordnet.
Einer der Bänderwalzen 11, 12 ist ein Antrieb 19, im Ausführungsbeispiel der Bänderwalze 11, zugeordnet. Der Antrieb 19 besteht aus einem Übertragungsgetriebe 19.1 und einem Schaltgetriebe 19.2.

Über das Schaltgetriebe 19.2 wird die von der nachgeordneten bogenverarbeitenden Maschine abgeleitete gleichförmige Drehbewegung dem Übertragungsgetriebe 19.1 zugeleitet, welches diese in eine sinusförmige Drehbewegung umwandelt. Das Übertragungsgetriebe 19.1 ist mit der Bänderwalze 11 gekoppelt. Im Ausführungsbeispiel ist das Schaltgetriebe 19.2 beispielsweise mit Schaltstellungen I, II, III versehen, wobei auch weitere Schaltstellungen vorgesehen werden können. In der Schaltstellung I wird eine Übersetzung 1:1 und damit z.B. ein solcher Staffelabstand realisiert, dass n Bogen 7 auf dem Bändertisch 2 liegen. Mit der Schaltstellung II wird ein Übersetzungsverhältnis $\frac{\text{n} \text{+ 1}}{\text{n}}$ und damit ein geringerer Staffelabstand 1 realisiert, so dass n + 1 Bogen 7 auf dem Bändertisch liegen, während in der Schaltstellung III ein Übersetzungsverhältnis $\frac{\text{n} \text{- 1}}{\text{n}}$ eingestellt wird, wodurch der Staffelabstand 1 vergrößert wird und damit n-1 Bogen auf dem Bändertisch 2 vorgesehen werden. In Fig. 2 und 3 sind der Weg- und der Geschwindigkeitsverlauf der Transportbänder 13 in den Schaltstellungen I, II, III des Schaltgetriebes 19.2 dargestellt. Diese Darstellungen zeigen, dass die Geschwindigkeit in jeder Schaltstellung I, II, II in einem angenommenen Übergabepunkt Ü, der im Ausführungsbeispiel bei 90° einer Eintourenwelle liegt, in dem die Übergabe der Bogen 7 von den Transportsaugern an die Transportbänder 13 erfolgt, voneinander verschieden und damit die Übergabeverhältnisse unterschiedlich sind, was zu den bekannten Nachteilen führt.
Zur Vermeidung dieser Nachteile ist einem dem Saugkopf 4 zugeordnetem Antrieb 20 ein eine sinusähnliche Abtriebsbewegung realisierendes Getriebe 21 vorgeordnet. Dieses Getriebe 21 kann z.B. als Räderkoppelgetriebe ausgebildet sein und weist analog zum Schaltgetriebe 19.2 ebenfalls drei Schaltstellung I, II, III auf. Ist das Schaltgetriebe 19.2 mit weiteren Schaltstufen versehen, so ist auch das Getriebe 21 mit einer entsprechenden Anzahl Schaltstufen ausgestattet. In der Schaltstellung I wird die von der dem Bogenanleger 1 nachgeordneten bogenverarbeitenden Maschine abgeleitete gleichförmige Drehbewegung ohne Überlagerung mit einer anderen Bewegung dem Antrieb 20 des Saugkopfes 4 zugeführt. Ist auch die Schaltstellung I des Übertragungsgetriebes 19.1 eingestellt, werden ein für den Bogenanleger 1 charakteristischer Staffelabstand und damit n Bogen 7 auf dem Bändertisch 2 sowie optimale Übergabebedingungen bei der Übergabe der Bogen 7 von den Transportsaugern 6 an die Transportbänder 13 realisiert.

In den Figuren 4 und 5 ist der Weg- und Geschwindigkeitsverlauf der Transportsauger 6 in der Schaltstellung I - damit n Bogen 7 auf dem Bändertisch 2 - dargestellt, wobei im Übergabepunkt Ü (im Ausführungsbeispiel bei 90° einer Eintourenwelle) die Übergabe der Bogen 7 von den Transportsaugern 6 an die Transportbänder 13 erfolgt (Fig. 2 und 3).
In diesem Übergabepunkt Ü sind die Geschwindigkeitsverhältnisse zwischen den Transportsaugern 6 und den Transportbändern 12 aufeinander abgestimmt und damit die Übergabebedingungen optimiert. Da, wie aus den Fig. 2 und 3 ersichtlich, in den Schaltstellungen II und III des Schaltgetriebes 19.2 im Übergabepunkt Ü die Weg- und Geschwindigkeitsverläufe verändert wurden, müssen die Weg- und Geschwindigkeitsverläufe der Transportsauger 6 entsprechend nachgeführt werden, was, wie in den Figuren 4 und 5 dargestellt, durch Überlagerung des Geschwindigkeitsverlaufes V_{A} bei n Bogen 7 mit der von dem Getriebe 21 initiierten Sinusbewegung (Fig. 6) realisiert wird. In der Figur 7 ist der Verlauf der Drehzahl W_{A} des Antriebes 20 dargestellt und gezeigt, dass die momentane Drehzahl im Übergabepunkt Ü unabhängig von der gewählten Schaltstellung I, II oder III gleich ist.
Das Schaltgetriebe 19.2 und das eine sinusähnliche Abtriebsbewegung realisierende Getriebe 21 können verknüpft sein, so dass bei einer Stellhandlung jeweils für beide Getriebe 19.2, 21 gleiche Schaltstufen eingestellt werden.
Unabhängig davon ist es auch möglich, als Antrieb 19 einen Elektromotor 22 vorzusehen und dem Saugkopf 4 als Antrieb 20 einen Elektromotor 23 zuzuordnen. In an sich bekannter Weise werden die Motoren 22, 23 und damit die Transportbänder 13 und der Saugkopf 4 über eine Rechner- und Steuereinheit 24 taktsynchron mit der bogenverarbeitenden Maschine angetrieben, indem der Rechner- und Steuereinheit 24 Synchronisiersignale der bogenverarbeitenden Maschine zugeleitet werden, wobei ein solcher Staffelabstand realisiert wird, dass n Bogen 7 auf dem Bändertisch 2 liegen und die Übergabebedingungen optimiert sind. Durch die Rechner- und Steuereinheit 24 wird weiterhin auf ebenfalls bekannte Weise ein sinusförmiger Antrieb der Transportbänder 13 realisiert. Über ein Eingabegerät 25 kann au-βerdem, um den Staffelabstand 1 verändern zu können, z.B. ein Übersetzungsverhältnis n +1 oder n - 1 aktiviert werden, wodurch n + 1 Bogen 7 oder n - 1 Bogen 7 auf dem Bändertisch 2 vorgesehen werden. Der Regel- und Steuereinrichtung 24 ist weiterhin ein Speicher 26 zugeordnet, indem Geschwindigkeitsverläufe abgelegt sind, denen der Motor 23 des Saugkopfes 4 folgt und damit die Transportsauger 6 so antreibt, dass bei einer Änderung des Staffelabstandes 1 optimale Übergabebedingungen bei der Übergabe der Bogen 7 von den Transportsaugern 6 an die Transportbänder 13 gegeben sind.

### Aufstellung der verwendeten Bezugszeichen

- 1: Bogenanleger
- 2: Bändertisch
- 3: Vordermarke
- 4: Saugkopf
- 5: Trennsauger
- 6: Transportsauger
- 7: Bogen
- 8: Bogenstapel
- 9: Tischblech
- 10: Bogenförderrichtung
- 11: Bänderwalze
- 12: Bänderwalze
- 13: Transportband
- 14: Umlenkrolle
- 15: Spannrolle
- 16: Schwinganlage
- 17: Anlegtrommel
- 18: Taktwalze
- 19: Antrieb
- 19.1: Übertragungsgetriebe
- 19.2: Schaltgetriebe
- 20: Antrieb
- 21: Getriebe
- 22: erster Elektromotor
- 23: zweiter Elektromotor
- 24: Rechner- und Steuereinheit
- 25: Eingabegerät
- 26: Speicher
- I: Schaltstellung
- II: Schaltstellung
- III: Schaltstellung
- n: Anzahl von Bogen 7 auf dem Bändertisch 2
- S_{B}: Weg der Transportbänder 13
- S_{T}: Weg der Transportsauger 6
- V_{B}: Geschwindigkeit der Transportbänder 13
- V_{T}: Geschwindigkeit der Transportsauger 6
- V_{A}: Überlagerungsgeschwindigkeit
- W_{A}: Drehzahl des Antriebes 20
- Ü: Übergabepunkt
- 1: Staffelabstand

## Patentansprüche

1. Einrichtung zum Zuführen von Bogen (7) mit an einem Saugkopf (4) zum taktweisen Vereinzeln der Bogen (7) von einem Stapel (8) angeordneten Trennsaugern (5), mit Transportsaugern (6) zum Transportieren der Bogen (7) in Bogenförderrichtung (10) zu einem Bändertisch (2), der Transportbänder (13) aufweist, durch die die Bogen (7) schuppenförmig transportiert und nachfolgend einer bogenverarbeitenden Maschine zugeführt werden, mit einem Antrieb (20) für den Saugkopf (4) sowie einen Antrieb (19) für die Transportbänder (13), der zur Beeinflussung der Geschwindigkeit der Transportbänder (13) und damit des Staffelabstandes (I) der Bogen (7) umschaltbar ist, **dadurch gekennzeichnet, dass** zum Nachführen der Geschwindigkeit (V_{T}) der Transportsauger (6) der jeweils gewählten Geschwindigkeit (V_{B}) der Transportbänder (13) der Antrieb (20) des Saugkopfes (4) mit einer sinusähnlichen Überlagerungsgeschwindigkeit (V_{A}) überlagerbar ist.

2. Einrichtung nach Anspruch 1, **dadurch gekennzeichnet, dass** dem Antrieb (20) ein eine sinusähnliche Abtriebsbewegung realisierendes Getriebe (21) zugeordnet ist.

3. Einrichtung nach Anspruch 1 und 2, **dadurch gekennzeichnet, dass** das Getriebe (21) als Räderkoppelgetriebe ausgebildet ist.

4. Einrichtung nach Anspruch 1 bis 3, **dadurch gekennzeichnet, dass** dem Antrieb (19) der Transportbänder (13) ein Schaltgetriebe (19.2) zugeordnet ist, das mit dem Getriebe (21) in Wirkverbindung steht.

5. Einrichtung nach Anspruch 1, **dadurch gekennzeichnet, dass** ein erster Elektromotor (22) als Antrieb (19) für die Transportbänder (13) und ein zweiter Elektromotor (23) als Antrieb (20) für den Saugkopf (4) vorgesehen ist, die über eine Regel- und Steuereinheit (24) taktsynchron mit der bogenverarbeitenden Maschine antreibbar sind, wobei zur Veränderung des Staffelabstandes (1) die Geschwindigkeit des Antriebes (19) mittels eines der Regel- und Steuereinheit (24) zugeordneten Eingabegerätes (25) einstellbar ausgeführt ist.

6. Einrichtung nach Anspruch 1 bis 5, **dadurch gekennzeichnet, dass** in einem der Regel- und Steuereinheit (24) zugeordneten Speicher (26) Geschwindigkeitsverläufe abgelegt sind, mit denen ein Ansteuern des zweiten Elektromotors (23) zur Anpassung der Geschwindigkeitsverhältnisse bei der Übergabe der Bogen (7) von den Transportsaugern (6) an die Transportbänder (13) bei unterschiedlichen Staffelabständen (1) erfolgt.

## Claims

1. Equipment for feeding sheets (7) with separating suckers (5) arranged at a suction head (4) for cyclic separation of sheets (7) from a stack (8), with transport suckers (6) for transporting the sheets (7) in sheet conveying direction (10) to a belt table (2), which comprises transport belts (13) by which the sheets (7) are transported in imbricated form and subsequently fed to a sheet-processing machine, with a drive (20) for the suction head (4) as well as a drive (19) for the transport belts (13), which can be switched over for influencing the speed of the transport belts (13) and thus the echelon spacing (I) of the sheets (7), **characterised in that** for causing the speed (V_{T}) of the transport suckers (6) to track the respectively selected speed (V_{B}) of the transport belts (13) a sinusoidal superimposition speed (V_{A}) can be superimposed on the drive (20) of the suction head (4).

2. Equipment according to claim 1, **characterised in that** a transmission (21) realising a sinusoidal driven motion is associated with the drive (20).

3. Equipment according to claim 1 and 2, **characterised in that** the transmission (21) is constructed as a wheel coupling transmission.

4. Equipment according to claim 1 to 3, **characterised in that** a switching gear (19.2) disposed in operative connection with the transmission (21) is associated with the drive (19) of the transport belts (13).

5. Equipment according to claim 1, **characterised in that** a first electric motor (22) is provided as drive (19) for the transport belts (13) and a second electric motor (23) is provided as drive (20) for the suction head (4), which are drivable by way of a regulating and control unit (24) synchronously in cycle with the sheet-processing machine, wherein for changing the echelon spacing (I) the speed of the drive (19) is formed to be settable by means of an input apparatus (25) associated with the regulating and control unit (24).

6. Equipment according to claim 1 to 5, **characterised in that** speed courses, by which a drive control of the second electric motor (23) takes place for adaptation of the speed conditions in the case of transfer of the sheets (7) from the transport suckers (6) to the transport belts (13) at different echelon spacings (I), are filed in a memory (26) associated with the regulating and control unit (24).

## Revendications

1. Installation pour acheminer des feuilles (7) comportant des ventouses de séparation (5) placées sur une tête aspirante (4) destinée à séparer en synchronie les feuilles (7) d'une pile (8),
des ventouses de transport (6) pour transporter les feuilles (7) en direction de transport des feuilles (10) vers une table à bandes (2) munie de bandes de transport (13) à l'aide desquelles les feuilles (7) sont transportées à la manière d'écailles et sont ensuite acheminées à une machine qui les traite,
un entraînement (20) pour la tête aspirante (4), et
un entraînement (19) destiné aux bandes de transport (13) pouvant être commuté pour agir sur la vitesse des bandes de transport (13) et donc sur l'écart de dénivellations (1) des feuilles (7),
**caractérisée en ce que**
pour contrôler la vitesse (V_{T}) des ventouses de transport (6), l'entraînement (20) de la tête aspirante (4) peut être superposé avec une vitesse de superposition (V_{A}) sinusoïdale à la vitesse (V_{B}) respectivement choisie pour les bandes de transport (13).

2. Installation selon la revendication 1,
**caractérisée en ce qu'**
un engrenage (21) dont le mouvement de sortie est sinusoïdal est associé à l'entraînement (20).

3. Installation selon la revendication 1 ou 2,
**caractérisée en ce que**
l'engrenage (21) est conçu comme un engrenage couplé à roue.

4. Installation selon les revendications 1 à 3,
**caractérisée en ce que**
un engrenage de commande (19.2) en liaison active avec l'engrenage (21) est associé aux bandes de transport (13).

5. Installation selon la revendication 1,
**caractérisée en ce que**
un premier moteur électrique (22) est prévu comme entraînement (19) pour les bandes de transport (13) et un deuxième moteur électrique (23) sert d'entraînement (20) à la tête aspirante (4), ces moteurs électriques peuvent être entraînés par une unité de réglage et de commande (24) en synchronie avec la machine qui traite les feuilles, la vitesse de l'entraînement (19) pouvant être réglée à l'aide d'un appareil d'entrée (25) associé à l'unité de réglage et de commande (24) afin de modifier l'écart de dénivellations (1).

6. Installation selon les revendications 1 à 5,
**caractérisée en ce qu'**
on enregistre dans une mémoire (26) associée à l'unité de réglage et de commande (24) les tracés de vitesse à l'aide desquels est commandé le deuxième moteur électrique (23) destiné à ajuster les rapports de vitesse lorsque les feuilles (7) sont transmises des ventouses de transport (6) aux bandes de transport (13) quand les écarts de dénivellations (1) sont différents.
